# EUROPÄISCHE PATENTSCHRIFT

(11) **EP 3 407 437 B1**
(45) Veröffentlichungstag und Bekanntmachung des Hinweises auf die Patenterteilung: **09.06.2021**
(21) Anmeldenummer: 18181574.7
(22) Anmeldetag: 14.11.2014
(51) Int. Cl.: H01R 13/66

(54) **STECKKONTAKTEINRICHTUNG FÜR EINE ANHÄNGEKUPPLUNG**
PLUG CONTACT FOR A TRAILER COUPLING
DISPOSITIF DE CONTACT À FICHE POUR UN ATTELAGE

(30) Priorität: 11.12.2013 DE 102013020506; 14.03.2014 DE 102014003672
(43) Veröffentlichungstag der Anmeldung: 28.11.2018
(62) Teilanmeldung aus: 14003847.2
(73) Patentinhaber: WESTFALIA - Automotive GmbH, 33378 Rheda-Wiedenbrück (DE)
(72) Erfinder: Beutin, Jörg, 33334 Gütersloh (DE); Bloch, Oliver, 33775 Versmold (DE)
(74) Vertreter: Patentanwälte Bregenzer und Reule Partnerschaftsgesellschaft mbB

(56) Entgegenhaltungen:
- EP-A1- 1 148 600
- EP-A2- 2 269 845
- DE-A1- 19 930 345
- DE-A1-102004 032 367
- DE-A1-102005 004 958
- DE-U1- 20 115 252
- US-A- 4 707 049
- US-A- 4 729 743
- US-A1- 2002 125 771
- US-A1- 2012 094 509
- US-B1- 8 344 541

## Beschreibung

Die Erfindung betrifft einen Leiterkörper für eine Steckkontakteinrichtung, in Gestalt einer Anhängersteckdose einer Anhängekupplung für ein Kraftfahrzeug, vorzugsweise einen Personenkraftwagen oder Lastkraftwagen, oder als Bestandteil der Anhängersteckdose.

Ein Leiterkörper für eine Steckkontakteinrichtung eines Fahrzeugs ist beispielsweise in US 2012/0094509 A1 erläutert.

US 2002/125771 A1 wird als nächstliegender Stand der Technik angesehen.

DE 199 30 345 A1 offenbart allgemein das Vorhandensein eines Leistungshalbleiters in einer Steckdose. Anschluß und Funktion des Leistungshalbleiters sind nicht weiter beschrieben.

Bei der Steckkontakteinrichtung, für die der Leiterkörper vorgesehen ist, handelt es sich beispielsweise um eine Anhängersteckdose, d.h. die Schnittstelle zwischen Anhänger und Kraftfahrzeug. Ein Anhängerstecker des Anhängers kann in die Steckdose bzw. Steckkontakteinrichtung eingesteckt werden, so dass eine Verbindung zwischen der Elektrik des Anhängers und dem Bordnetz des Kraftfahrzeugs möglich ist. Zum Bordnetz hin, beispielsweise zu einem Steuergerät, hat die Steckkontakteinrichtung eine Fahrzeug-Schnittstelle. Beispielsweise ist ein Kabel fest an die Steckkontakteinrichtung angeschlossen oder es sind elektrische Kontakte vorhanden, an die ein derartiges Kabel zur Verbindung mit dem Bordnetz anschließbar ist.
Das Bordnetz des Kraftfahrzeugs oder Zugfahrzeugs und das im Prinzip ebenfalls ein Bordnetz darstellende elektrische Netz des Anhängers können derartige Potenzialunterschiede aufweisen, dass es zu einer Belastung, im Extremfall auch zu einer Beschädigung, des Bordnetzes des Zugfahrzeugs kommt. Wenn beispielsweise Spannungsspitzen in das Bordnetz des Kraftfahrzeugs einstreuen, kann zum Beispiel das vorgenannte Steuergerät für den Anhänger beschädigt werden, im Extremfall auch beispielsweise das Bordnetz des Kraftfahrzeugs selbst, zum Beispiel ein Datenbus.

Es ist daher die Aufgabe der vorliegenden Erfindung, demgegenüber Verbesserungen herbeizuführen.

Zur Lösung der Aufgabe ist ein Leiterkörper gemäß der technischen Lehre des Anspruchs 1 vorgesehen.

Die Erfindung betrifft ferner eine Steckkontakteinrichtung, in Gestalt einer Anhängersteckdose, für eine Anhängekupplung für ein Kraftfahrzeug, mit einer Anhänger-Kontaktanordnung, die elektrische Anschlusskontakte zur Herstellung einer elektrischen Verbindung mit einem Anhängerstecker eines an die Anhängekupplung ankuppelbaren Anhängers aufweist, die mit einer elektrischen Fahrzeug-Schnittstelle elektrisch verbunden ist, wobei die Fahrzeug-Schnittstelle zur Verbindung mit einem Bordnetz des Kraftfahrzeugs eine Fahrzeug-Kontaktanordnung und/oder ein Anschlusskabel aufweist. Die Steckkontakteinrichtung weist eine zwischen die Anhänger-Kontaktanordnung und die Fahrzeug-Schnittstelle geschaltete und an einem erfindungsgemäßen Leiterkörper angeordnete Schutzbeschaltung mit mindestens einem Spannungsreduktionsbauteil zur Reduktion von über die Anhänger-Kontaktanordnung erhaltener elektrostatischer Spannung auf.

Der Vorteil dieser Konstruktion ist es, dass direkt an der Schnittstelle zwischen Anhänger und Kraftfahrzeug-Bordnetz elektrostatische Probleme behoben werden, d.h. dass das Bordnetz durch die möglichen elektrostatischen Aufladungen am Anhänger nicht belastet wird. Es kommt gar nicht erst dazu, dass Lastspitzen beispielsweise zu einem Steuergerät für den Anhänger gelangen, so dass dieses beschädigt werden könnte und im Extremfall auch das Bordnetz des Kraftfahrzeugs beeinträchtigen würde. Ein an Bord des Steuergeräts vorhandener Buskontroller, zum Beispiel ein sogenannter CAN-Bus-Kontroller, wird von elektrostatischen Belastungen sozusagen verschont, so dass dadurch auch das Risiko beseitigt ist, dass ein Datenbus des Bordnetzes des Kraftfahrzeugs mit Überspannung belastet wird. Das bedeutet zugleich eine erhebliche Verbesserung der Zuverlässigkeit und Sicherheit des Kraftfahrzeugs, weil nämlich bei einem Ausfall des Datenbusses des Kraftfahrzeugs auch sicherheitsrelevante Komponenten, zum Beispiel Steuergeräte für die Bremsen des Kraftfahrzeugs, ausfallen können oder jedenfalls ihre Funktion nicht mehr einwandfrei ausüben können.

Elektrostatische Spannung kann beispielsweise auch dadurch entstehen, dass sich der Anhänger im Bereich von insbesondere Kunststoffbauteilen, zum Beispiel Abdeck-Planen, elektrostatisch auflädt. Bei manchen Anhängekupplungen ist es dann möglich, dass beispielsweise über die Zugkugelkupplung und den Kugelkopf diese Spannungen zum Massepotenzial des Zugfahrzeugs oder Kraftfahrzeugs übertragen werden, so dass dadurch die elektrostatische Entladung möglich ist. Wenn jedoch der elektrische Kontakt zwischen Zugkugelkupplung und Kugelkopf gestört ist, beispielsweise aufgrund von Schmutz, Öl, elektrisch isolierenden Kunststoff-Komponenten, zum Beispiel einer Schlingerdämpferanordnung, schafft die erfindungsgemäße Steckkontakteinrichtung Abhilfe.

Eine Reduktion der elektrostatischen Spannung kann beispielsweise auch dazu dienen, diese vollständig abzuleiten. Mithin soll also unter dem Begriff Reduktion auch eine vollständige Ableitung der elektrostatischen Spannung verstanden werden.

Während ein Signalpotenzial oder Versorgungspotenzial üblicherweise im Bereich von wenigen Volt, zum Beispiel 5-16 V oder bei LKWs auch bis zu 30 Volt, liegt, ist die elektrostatische Spannung deutlich höher, in der Regel mehrere 100 V, sogar bis in den Bereich von Kilovolt.

Bei dem Kraftfahrzeug handelt es sich beispielsweise um einen Personenkraftwagen, einen Transporter oder Lastkraftwagen, einen Traktor oder dergleichen. Das Kraftfahrzeug hat z.B. einen Verbrennungsmotor und/oder einen Elektromotor.

Die Schutzbeschaltung kann mit einem oder mehreren Nicht-Massepotenzialen verbunden sein, d.h. dass sie dort auftretende Überspannungen oder elektrostatische Spannungen ableiten kann. Bei dem mindestens einen Nicht-Massepotenzial handelt es sich beispielsweise um ein Signalpotenzial oder ein Versorgungspotenzial. Mit dem Signalpotenzial können beispielsweise Funktionen des Anhängers überwacht oder angesteuert werden. Mit dem Versorgungspotenzial wird der Anhänger mit Strom versorgt, beispielsweise zu Zwecken der Beleuchtung, für eine Heizung (bei einem Wohnwagen) oder dergleichen. Über das mindestens eine elektrische Spannungsreduktionsbauteil ist die Schutzbeschaltung mit mindestens einem Massepotenzial der Fahrzeug-Schnittstelle elektrisch verbunden. Das Massepotenzial ist beispielsweise an einer mit dem Bordnetz des Kraftfahrzeugs oder Zugfahrzeugs verbundenen oder verbindbaren elektrischen Leitung oder einem entsprechenden elektrischen Kontakt vorgesehen. Wenn die Steckdose oder Steckkontakteinrichtung bei Gebrauch mit dem Bordnetz des Kraftfahrzeugs verbunden ist, ist das mindestens einem Massepotenzial über die vorgenannte elektrische Leitung oder den entsprechenden Massekontakt mit dem Bordnetz verbunden, so dass dort die entsprechende Ableitung von elektrostatischer Spannung möglich ist.

Die Schutzbeschaltung ist zweckmäßigerweise nicht nur mit einem, sondern mit mehreren, beispielsweise zwei oder drei das Massepotenzial aufweisenden elektrischen Kontakten oder Leitungen der Fahrzeug-Schnittstelle verbunden. Dadurch ist eine besonders zuverlässige Ableitung der elektrischen Spannung möglich.

Es ist möglich, dass die vorgenannten ersten und zweiten Massepotenziale der Fahrzeug-Schnittstelle im Bereich der Schutzbeschaltung, jedenfalls bei der Steckkontakteinrichtung, elektrisch miteinander verbunden sind.

Es ist vorteilhaft, wenn ein erstes Potenzial der Anhänger-Kontaktanordnung über ein erstes Spannungsreduktionsbauteil mit einem ersten Massepotenzial der Fahrzeug-Schnittstelle und ein zweites Potenzial der Anhänger-Kontaktanordnung über ein zweites Spannungsreduktionsbauteil mit einem zweiten Massepotenzial der Fahrzeug-Schnittstelle verbunden sind. Auf diesem Wege sind also diskrete Spannungsreduktionen für unterschiedliche erste, zweite und weitere Potenziale der Anhänger-Kontaktanordnung möglich.

Das mindestens eine Spannungsreduktionsbauteil, beispielsweise die gesamte Schutzbeschaltung, ist erfindungsgemäß an dem elektrischen Leiterkörper, insbesondere der elektrischen Leiterplatte, angeordnet. Der Leiterkörper oder die Leiterplatte kann eine Flachgestalt aufweisen.

Es ist aber auch möglich, dass der Leiterkörper einen mehrdimensionalen, nicht plattenartigen Aufbau hat, zum Beispiel in der Art einer Hülse ausgestaltet ist. Es ist auch möglich, dass der Leiterkörper als MID-Bauteil (MID = Moulded Integrated Device) ausgestaltet ist.

An dem Leiterkörper, beispielsweise der Leiterplatte oder Platine, sind neben dem mindestens einen Spannungsreduktionsbauteil zweckmäßigerweise auch elektrische Leitungen, Steckkontakte oder Anschlusskontakte oder dergleichen mehr angeordnet. Selbstverständlich können mehrere Spannungsreduktionsbauteile vorgesehen sein, wobei es vorteilhaft ist, wenn individuell pro Signalkontakt oder Versorgungskontakt oder -potenzial ein Spannungsreduktionsbauteil vorgesehen ist.

Der Leiterkörper, zum Beispiel die Leiterplatte, weist zweckmäßigerweise Anschlussleitungen oder elektrische Kontakte oder beides zur Verbindung mit der Fahrzeug-Schnittstelle oder mit der Anhänger-Kontaktanordnung oder beiden auf. Mithin ist es also möglich, den Leiterkörper sozusagen zwischen die Fahrzeugschnittstelle und die Anhänger-Kontaktanordnung zu platzieren. Es ist weiterhin möglich, den Leiterkörper entweder mit der Fahrzeug-Schnittstelle oder mit der Anhänger-Kontaktanordnung oder beiden jeweils elektrisch zu verbinden.

Die erfindungsgemäße Schutzbeschaltung ist beispielsweise an einem mindestens einen elektrischen Anschlusskontakt tragenden Kontakträger angeordnet. Beispielsweise ist ein Trägerkörper vorhanden, an dem einer oder mehrere elektrische Anschlusskontakte, zum Beispiel Kontaktstifte oder Kontaktbuchsen, gehalten sind. An diesem Trägerkörper können direkt eines oder mehrere der Spannungsreduktionsbauteil vorgesehen sein. Beispielsweise kann das Spannungsreduktionsbauteil an den Leiterkörper angeklebt sein, mit diesem verrastet sein oder dergleichen.

Es ist auch möglich, dass beispielsweise ein Spannungsreduktionsbauteil an einen der elektrischen Anschlusskontakte angelötet ist oder in sonstiger Weise mit diesem elektrisch verbunden ist und eine elektrische Leitung dann zum Potenzial eines anderen Anschlusskontakts, zum Beispiel dem Massepotenzial, führt.

Bevorzugt ist es, wenn eine Steckverbindung vorhanden ist. Der Leiterkörper, beispielsweise die Leiterplatte, weist erfindungsgemäß Steckkontakte zum Einstecken oder Durchstecken von elektrischen Kontaktelementen, zum Beispiel Steckvorsprüngen, Steckbuchsen oder dergleichen, der Fahrzeug-Schnittstelle und/oder der Anhänger-Kontaktanordnung auf. Somit können also beispielsweise ohnehin bei der Fahrzeug-Schnittstelle oder der Anhänger-Kontaktanordnung oder beiden vorhandene Kontaktelemente dazu genutzt werden, eine Verbindung zu dem Leiterkörper und somit auch zur Schutzbeschaltung gemäß der Erfindung herzustellen.

Die nachfolgend erläuterten vorteilhaften Ausgestaltungen, nämlich dass der Leiterkörper Steckkontakte zum Durchstecken von elektrischen Kontaktelementen der Fahrzeug-Schnittstelle oder der Anhänger-Kontaktanordnung oder beiden aufweist, wobei dabei zugleich eine elektrische Verbindung zu den Steckkontakten herstellbar ist, sind selbstverständlich bei einem erfindungsgemäßen Leiterkörper, insbesondere einer Leiterplatte, auch vorteilhaft.

Eine besonders bevorzugte und in der Zeichnung noch deutlich werdende Anordnung sieht vor, dass der Leiterkörper, zum Beispiel die Leiterplatte, in der Art eines Sandwiches zwischen der Fahrzeug-Schnittstelle und der Anhänger-Kontaktanordnung angeordnet ist, wobei die Steckkontakte an Durchtrittsöffnungen des Leiterkörpers bzw. der Leiterplatte vorgesehen sind und von elektrischen Kontaktelementen durchsetzt sind. Die elektrischen Kontaktelemente stehen beispielsweise von einem Kontaktträger der Fahrzeug-Schnittstelle oder einem Kontaktträger der Anhänger-Kontaktanordnung vor. Es ist auch möglich, dass die Kontaktelemente von Kontaktträger der Fahrzeug-Schnittstelle und der Anhänger-Kontaktanordnung miteinander in eine Steckverbindung bringbar sind, d.h. ineinander einsteckbar sind und dabei zugleich die Leiterplatte durchsetzen. Jedenfalls wird durch die ohnehin vorhandenen Kontaktelemente, die zur Verbindung der Anhänger-Kontaktanordnung mit der Fahrzeug-Schnittstelle vorgesehen sind, gleichzeitig die elektrische Verbindung zu der Schutzbeschaltung der Steckkontakteinrichtung hergestellt. Die jeweiligen Kontaktelemente sind in elektrischem Kontakt mit jeweils zugeordneten Kontakten der anderen Seite, nämlich der Anhänger-Kontaktanordnung beziehungsweise der Fahrzeug-Schnittstelle.

Bei der oben erläuterten Anordnung kann es sein, das nur beispielsweise die Anhänger-Kontaktanordnung einen Kontaktträger aufweist, dessen Kontakte die Leiterplatte oder den Leiterkörper durchsetzen, und auf der anderen Seite, nämlich beispielsweise der Fahrzeug-Schnittstelle, Einzelkontakte vorgesehen sind, die beispielsweise an Adern des Anschlusskabels angeordnet sind, mit dem die Verbindung zum Bordnetz des Zugfahrzeugs oder Kraftfahrzeugs hergestellt wird. Vorteilhaft ist jedoch die folgende Ausgestaltung:
Die Anhänger-Kontaktanordnung weist zweckmäßigerweise einen Anhänger-Kontaktträger und die Fahrzeug-Schnittstelle einen Fahrzeug-Kontaktträger auf. Mithin sind also beide Seiten mit einem Kontaktträger ausgestaltet oder weisen einen solchen auf. Einer oder beide Kontaktträger weisen Steckkontakte auf, die den Leiterkörper oder die Leiterplatte durchsetzen können und auf diese Weise aneinander ansteckbar sind. Zugleich stellen die Steckkontakte mit den Durchsteck-Steckkontakten des Leiterkörpers oder der Leiterplatte eine elektrische Verbindung her, indem nämlich beispielsweise ein elektrischer Berührkontakt vorhanden ist.

Vorzugsweise sind an den Durchtrittsöffnungen oder Steckkontakten der Leiterplatte, die zum Durchstecken oder Einstecken von Kontaktelementen der Fahrzeug-Schnittstelle oder der Anhänger-Kontaktanordnung vorgesehen sind, elektrische Kontaktflächen, insbesondere federnde elektrische Kontaktflächen zur Herstellung von elektrischen Verbindungen zu den jeweiligen Kontaktelementen vorgesehen. Bevorzugt sind diese Kontaktflächen oder Kontaktelemente jeweils elektrisch voneinander isoliert.

Es ist auch möglich, dass die elektrische Verbindung zwischen der Schutzbeschaltung einerseits und der Fahrzeug-Schnittstelle und/oder der Anhänger-Kontaktanordnung mit Leitungen, beispielsweise flexiblen elektrischen Leitungen, Drähten oder dergleichen, hergestellt wird. Es ist auch möglich, dass diese Leitungen dann beispielsweise mit der Anhänger-Kontaktanordnung oder der Fahrzeug-Schnittstelle verlötet werden. Aber auch lösbare Steckverbindungen mit elektrischen Steckkontakten sind möglich, mit denen die Leitungen jeweils an die Anhänger-Kontaktanordnung und/oder die Fahrzeug-Schnittstelle anschließbar sind.

Das Anschlusskabel kann man auch als eine Anschlussleitung bezeichnen.

Die Schutzbeschaltung kann wie oben erläutert sozusagen ein separates Modul sein, das zwischen die Anhänger-Kontaktanordnung und die Fahrzeug-Schnittstelle geschaltet werden kann. Somit ist auch eine beispielsweise schon vorhandene Anhängersteckdose mit einem solchen Schutzbeschaltungsbauteil oder Schutzbeschaltungsadapter nachrüstbar.
Es ist aber auch möglich, dass die Schutzbeschaltung beispielsweise einen Bestandteil eines Anhänger-Kontaktträgers der Anhänger-Kontaktanordnung oder einem die Fahrzeugkontakte oder das Anschlusskabel oder beiden aufweisenden Fahrzeug-Kontaktträger zur Verbindung mit dem Bordnetz des Kraftfahrzeugs bzw. der Fahrzeug-Schnittstelle vorgesehen ist. Mithin kann also integral die Schutzbeschaltung an einem derartigen Kontaktträger vorgesehen sein.
Das mindestens eine Spannungsreduktionsbauteil umfasst zweckmäßigerweise eine Diode, zum Beispiel eine so genannte ESD-Diode oder eine Suppressionsdiode. Selbstverständlich können auch andere Spannung reduzierende Bauteile, zum Beispiel Widerstände, eine Beschaltung mit einem oder mehreren Transistoren, oder dergleichen vorgesehen sein. Die Schutzbeschaltung kann aber auch mindestens eine elektrische Sicherung, insbesondere eine elektrische Schmelzsicherung, umfassen.

Die Schutzbeschaltung ist erfindungsgemäss ein separates, vorzugsweise auch nachrüstbares Bauteil. Es ist vorteilhaft, wenn die Schutzbeschaltung einer Steuerungseinrichtung oder Überwachungseinrichtung vorgeschaltet ist. Es ist aber auch möglich, dass die Schutzbeschaltung einen Bestandteil einer Steuerungseinrichtung und/oder Überwachungseinrichtung zur Ansteuerung und/oder Überwachung mindestens einer elektrischen Anhängerkomponente des an die Steckdose anschließbaren Anhängers bildet. Mithin kann also beispielsweise die Funktion einer Beleuchtung des Anhängers durch die Überwachungseinrichtung überwacht werden. Es ist weiterhin möglich, dass sozusagen ein Steuergerät an Bord der Steckkontakteinrichtung ist, um Funktionen des Anhängers zu steuern, zum Beispiel einen Beleuchtungstest zu starten. Vorteilhaft ist es, wenn an Bord einer derartigen Schaltung gleichzeitig auch die Schutzbeschaltung vorgesehen ist. Die Steckkontakteinrichtung weist also ein integriertes Steuergerät auf.

Einen an sich eigenständigen Gedanken stellt es dabei dar, wenn gar keine Schutzbeschaltung vorhanden ist, sondern wenn eine beispielsweise nachrüstbare Steuerungseinrichtung und Überwachungseinrichtung oder beides gemäß der obigen Erläuterung an einer Leiterplatte angeordnet ist, die Durchsteck-Kontakte in der obigen Art aufweist, das heißt dass beispielsweise Kontaktelemente der Anhänger-Kontaktanordnung oder der Fahrzeug-Schnittstelle durch die Durchsteck-Kontakte des Leiterkörpers, der die Überwachungseinrichtung oder Steuerungseinrichtung oder beiden aufweist, durchsteckbar sind.

Eine weitere vorteilhafte Ausführungsform sieht vor, dass die Schutzbeschaltung in einem Innenraum eines Steckdosengehäuses der Steckkontakteinrichtung, insbesondere gegen Spritzwasser geschützt, angeordnet ist. Bevorzugt ist es, wenn Dichtelemente beispielsweise an dem vorgenannten Anhänger-Kontaktträger oder dem Fahrzeug-Kontaktträger oder beiden vorgesehen sind, um eine dichte Verbindung zum Steckdosengehäuse herzustellen. Die Schutzbeschaltung, beispielsweise der vorgenannte Leiterkörper, befindet sich dann in einem Innenraum zwischen den beiden Kontaktträgern und ist da doch vor Umwelteinflüssen geschützt. Mithin ist es also vorteilhaft, wenn die beiden Kontaktträger zumindest sozusagen frontseitige und rückseitige Deckel des Steckdosengehäuses bilden und die Schutzbeschaltung durch diese beiden Komponenten geschützt im Innenraum des Steckdosengehäuses angeordnet ist. Die vorgenannte Dichtungsanordnung ist dabei vorteilhaft, jedoch nicht unbedingt notwendig. Es ist beispielweise auch möglich, dass am Innenumfang des Steckdosengehäuses entspringende Dichtungsanordnung vorgesehen sind.

Die Schutzbeschaltung, insbesondere der Leiterkörper oder die Leiterplatte, kann auch anhand einer Umspritzung mit Kunststoffmaterial vor Umwelteinflüssen geschützt sein. Es ist beispielweise möglich, sie mit einem Kontaktträger oder einem Gehäuse, zum Beispiel den vorgenannten Steckdosengehäuse, integral zu verbinden, indem die Kunststoff-Umspritzung vorgenommen wird.

Die Kontakteinrichtung ist zweckmäßigerweise normgerecht, das heißt sie hat beispielsweise 7 Sekundär-Kontakte nach DIN 1724 oder 13 Sekundär-Kontakte nach ISO 11446 für den Anhängerstecker des Anhängers. Bei den Sekundär-Kontakten handelt es sich beispielsweise um Steckbuchsen.

Eine vorteilhafte Ausführungsform sieht vor, dass die Stecckontakteinrichtung als Adapter ausgestaltet ist, d.h. dass sie zwischen einen an sich bekannten Anhängerstecker und eine an sich bekannte Anhängersteckdose geschaltet werden kann. Bevorzugt ist sie also als ein Adapter ausgestaltet, der in eine mit dem Bordnetz des Kraftfahrzeugs verbundene Anhänger-Steckdose einsteckbar ist, wobei sie insbesondere 7 Primär-Kontakte nach DIN 1724 oder 13 Primär-Kontakte nach ISO 11446 zur Herstellung einer elektrischen Verbindung mit korrespondierenden Steckdosenkontakten der Anhängersteckdose und 7 Sekundär-Kontakte nach DIN 1724 oder 13 Sekundär-Kontakte nach ISO 11446 für den Anhängerstecker des Anhängers aufweist.

Es ist auch möglich, dass die Steckkontakteinrichtung als Adapter beispielsweise 7 Kontakte (Buchsen oder Stecker) gemäß DIN 1724 auf 13 Kontakte (Buchsen oder Stecker) nach ISO 11446 abbildet oder umgekehrt.

Weiterhin sind auch internationale Standards realisierbar, d.h. dass der Adapter beispielsweise auf der einen Seite einen US-amerikanischen oder einem asiatischen Standard realisiert, zum Beispiel einen so genannten Pollack-Stecker oder eine Pollack-Buchse, und auf der anderen Seite 7 Kontakte (Buchsen oder Stecker) gemäß DIN 1724 oder 13 Kontakte (Buchsen oder Stecker) nach ISO 11446 oder einen anderen US-Standard oder asiatischen Standard.

Die vorgenannten Maßnahmen, beispielsweise die Umspritzung der Schutzbeschaltung mit Kunststoff, sind bei einem derartigen Adapter selbstverständlich auch vorteilhaft.

Nachfolgend werden Ausführungsbeispiele der Erfindung anhand der Zeichnung erläutert. Es zeigen:
- Figur 1: eine perspektivische Schrägansicht einer Explosionsdarstellung einer erfindungsgemäßen Steckkontakteinrichtung, die in
- Figur 2: teilweise montiert und in
- Figur 3: vollständig montiert dargestellt ist,
- Figur 4: eine perspektivische Schrägansicht einer Leiterplatte der Steckkontakteinrichtung mit einer Schutzbeschaltung,
- Figur 5: eine Schnittdarstellung durch die Leiterplatte gemäß Figur 4 mit angestecktem Kontaktträger der Anhänger-Kontaktanordnung, etwa entlang einer Schnittlinie A-A in Figur 4,
- Figur 6: ein elektrisches Prinzip-Schaltbild der Schutzbeschaltung der Steckkontakteinrichtung.

Ein in Figur 3 dargestelltes Gesamtsystem umfasst beispielsweise ein Kraftfahrzeug 80, an dessen Heck 81 eine Anhängekupplung 70 angeordnet ist. Vereinfacht ist eine Anhängekupplung mit einem fest am Kraftfahrzeug 80 angeordneten oder beispielsweise ein dieses ansteckbaren Kupplungsarm 72 dargestellt. An ein Kuppelelement 71, zum Beispiel eine Kupplungskugel, ist ein Anhänger 90 ankuppelbar. Der Kupplungsarm 72 könnte selbstverständlich auch anhand eines Lagers zwischen einer zum Ziehen des Anhängers 90 vorgesehenen, nach hinten vor das Heck 81 vorstehenden Gebrauchsstellung und einer näher zum Heck 81 hin verstellten Nichtgebrauchsstellung am Heck 81 des Kraftfahrzeugs 80 gelagert sein.

Der Anhänger 90 weist beispielsweise ein Chassis 91 auf, von dem eine Deichsel 92 absteht. Vorn an der Deichsel 92 ist eine Zugkugelkupplung 93 angeordnet, die an das Kuppelelement 71 ankuppelbar ist.

Der Anhänger 90 weist elektrische Anhängerkomponenten 94 auf, beispielsweise eine Beleuchtung oder dergleichen, die über eine elektrische Leitung 96 elektrisch ansteuerbar bzw. mit elektrischer Energie versorgbar sind. Vorn an der Leitung 96 befindet sich ein Anhängerstecker 95. Der Anhängerstecker 95 weist in an sich bekannter Weise ein Steckergehäuse 97 auf, von dem als Steckvorsprünge ausgestaltete Steckkontakte 98 abstehen. Bei diesen Steckkontakten 98 handelt es sich beispielsweise um sieben Steckkontakte gemäß DIN 1724 oder dreizehn Steckkontakte nach ISO 11446.

Zur elektrischen Anbindung des Anhängers 90 an ein Bordnetz 82 des Kraftfahrzeugs 80 dient eine Steckkontakteinrichtung 10. Die Steckkontakteinrichtung 10 ist über ein Anschlusskabel 27 mit dem Bordnetz 82 verbunden, beispielsweise an ein mit dem Bordnetz 82 verbundenes Steuergerät für den Anhänger 90 angeschlossen.

Die Steckkontakteinrichtung 10 weist ein Steckdosengehäuse 11 auf, dessen Umfangswand 12 und Frontwand 15 einen Innenraum 14 begrenzen. An der Frontwand 15 befinden sich Durchtrittsöffnungen 13 für die Steckkontakte 98. Über ein Schwenklager 17 ist in an sich bekannter Weise einen Deckel 18 schwenkbar, insbesondere durch eine Feder in Richtung seiner Schließstellung belastet, in welcher die Frontwand 15 abgedeckt ist, gelagert. Am Steckdosengehäuse 11 befinden sich weiterhin Durchtrittsöffnungen 16, die von nicht dargestellten Schrauben oder sonstigen Befestigungselementen durchdrungen werden können, um die Steckkontakteinrichtung 10 an einem Träger (nicht dargestellt), der am Heck 81 des Kraftfahrzeugs 80 angeordnet ist, befestigt zu werden.

Im Innenraum 14 des Steckdosengehäuses 11 sind die nachfolgend im Detail beschriebenen elektrischen Komponenten der Stecckontakteinrichtung 10.

Die Durchtrittsöffnungen 13 fluchten mit elektrischen Anschlusskontakten 33 einer Anhänger-Kontaktanordnung 30. Die Anschlusskontakte 33 umfassen beispielsweise Kontaktkörper 37, an denen Steckbuchsen 38 für die Steckkontakte 98 vorgesehen sind. Es sind beispielsweise sieben Steckbuchsen 38 gemäß DIN 1724 oder dreizehn Steckbuchsen 38 nach ISO 11446 vorgesehen.

Die Anschlusskontakte 33 stehen vor eine Vorderseite 31 eines Anhänger-Kontaktträgers 34 vor. An einer Rückseite 32, die zu der Vorderseite 31 entgegengesetzt sind, befinden sich Kontaktelemente 36, die mit den Anschlusskontakten 33 elektrisch verbunden sind oder vorzugsweise mit diesen einstückig sind. Der Anhänger-Kontaktträger 34 hat vorliegend eine plattenartige Gestalt. Er kann an seinem Außenumfang 35 beispielsweise im Innenraum 14 des Steckdosengehäuses 11 abgestützt sein.

Das Anschlusskabel 27 bildet beispielsweise einen Bestandteil einer Fahrzeug-Schnittstelle 20 der Steckkontakteinrichtung 10. Es ist aber auch denkbar, dass das Anschlusskabel 27 lösbar mit der Fahrzeug-Schnittstelle 20 verbindbar ist, was im Zusammenhang mit Figur 6 noch deutlich wird.

Die Fahrzeug-Schnittstelle 20 umfasst vorliegend einen Fahrzeug-Kontaktträger 24, an dessen Vorderseite 21 Kontaktelemente 23 zur Verbindung mit den Kontaktelementen 36 vorgesehen sind. Die Kontaktelemente 23 stehen vor die Vorderseite 21 vor und sind beispielsweise mit Steckbuchsen versehen, in welche die als Steckvorsprünge ausgestalteten Kontaktelemente 36 einsteckbar sind. Es ist aber auch die umgekehrte Konfiguration denkbar, das heißt dass die Kontaktelemente 36 Steckbuchsen umfassen, in welche die als Steckvorsprünge oder sonstige Steckkontakte ausgestalteten Kontaktelemente 23 einsteckbar sind. Von einer Rückseite 22 des Anhänger-Kontaktträgers 34 führt das Anschlusskabel 27 weg. Das Anschlusskabel 27 weist mehrere Leitungen oder Adern auf, von denen exemplarisch Leitungen 28a, 28b dargestellt sind. Diese Leitungen, also auch die exemplarisch Leitungen 28a, 28b, sind elektrisch mit den Kontaktelementen 23 verbunden. Wenn die Kontaktelemente 36 elektrisch mit den Kontaktelementen 23 verbunden sind, ist zugleich eine elektrische Verbindung zwischen den Leitungen des Anschlusskabels 27 (zum Beispiel 28a, 28b) und den Anschlusskontakten 33 hergestellt.

An einem Außenumfang 25 des Fahrzeug-Kontaktträgers 24 befindet sich beispielsweise eine Dichtungsanordnung 26. Auch am anderen Anhänger-Kontaktträger 34 der Anhänger-Kontaktanordnung 30 kann eine Dichtung oder eine Dichtungsanordnung vorgesehen sein, beispielsweise am Außenumfang 35, so dass dann, wenn die Kontaktträger 24, 34 in der das Steckdosengehäuse 11 eingesetzt sind, zugleich ein frontseitig und rückseitige dichter Abschluss gegeben ist. Selbstverständlich können die vorgenannten Dichtungen oder andere Dichtungen auch am Innenumfang des Steckdosengehäuses 11 vorgesehen sein.

Dadurch wird zugleich ein mechanischer Schutz sowie ein Schutz vor sonstigen Umwelteinflüssen, zum Beispiel auch Wasser, insbesondere Spritzwasser, für die nachfolgend erläuterte Schutzbeschaltung 50 erzielt.

Ein Leiterkörper 40, der beispielsweise als eine Leiterplatte 44 ausgestaltet ist oder eine solche aufweist, trägt die elektrischen Komponenten der Schutzbeschaltung 50. Der Leiterkörper 40 weist an seiner Vorderseite 41, die der Rückseite 32 des Anhänger-Kontaktträgers 34 zugeordnet oder zugewandt ist, beispielsweise elektrische und/oder elektronische Bauteile 49 auf, die Bestandteile einer Steuerungseinrichtung und Überwachungseinrichtung 48 zur Ansteuerung und Überwachung der elektrischen Anhängerkomponenten 94 sind. Somit kann beispielsweise die Beleuchtungsanlage des Anhängers 90 überprüft oder angesteuert werden, zum Beispiel zu Testzwecken. Die Steuerungseinrichtung und Überwachungseinrichtung 48 ist optional.

Die elektrischen Bauteile 49 umfassen beispielsweise einen Mikroprozessor, Logikschaltungen oder dergleichen.

Ein Außenumfang 45 des Leiterkörpers 40 ist zweckmäßigerweise konturgleich mit dem Außenumfang 25 oder dem Außenumfang 35 des Anhänger-Kontaktträgers 34.

Es ist vorteilhaft, dass der Leiterkörper 40, insbesondere die Leiterplatte 44, sandwichartig zwischen dem Fahrzeug-Kontaktträger 24 und dem Anhänger-Kontaktträger 34 angeordnet werden kann bzw. im montierten Zustand angeordnet ist. Eine Rückseite 42 der Leiterplatte 44 ist dann der Vorderseite 21 des Fahrzeug-Kontaktträgers 24 zugeordnet, während die Rückseite 32 des Anhänger-Kontaktträgers 34 an der Vorderseite 41 der Leiterplatte 44 bzw. des Leiterkörpers 40 anliegt. Zusätzliche Dichtmaßnahmen, beispielsweise eine Umspritzung oder dergleichen, sind möglich, aber nicht zwingend nötig.

Damit die Kontaktelemente 36, 23 miteinander in Kontakt treten können, sind an dem Leiterkörper 40, konkret der Leiterplatte 44, Steckkontakte 43 vorgesehen, die Durchtrittsöffnungen 60 umfassen. Somit können die Kontaktelemente 36 durch den Leiterkörper 40 hindurch gesteckt werden, um in elektrischen Kontakt mit den gegenüberliegenden Kontaktelementen 23 des Fahrzeug-Kontaktträgers 24 zu gelangen, in diese also beispielsweise eingesteckt zu werden. Dabei dringen beispielsweise Kontaktvorsprünge der Kontaktelemente 36 in Buchsen der Kontaktelemente 23 ein.

Zugleich wird dabei eine elektrische Verbindung zwischen den Kontaktelementen 36, 23 und der Schutzbeschaltung 50 hergestellt. Um eine oder mehrere, vorzugsweise jede, der Durchtrittsöffnungen 60 herum erstreckt sich eine elektrische Kontaktfläche 47, die zur Herstellung eines elektrischen Kontakts mit einem jeweiligen Kontaktkörper 37 eines Kontaktelemente 36 geeignet ist.

Beispielsweise erstreckt sich zwischen der Steckbuchse 38 und dem Kontaktelement 36 ein Zwischenabschnitt 39 eines jeweiligen Kontaktkörpers 37, der zu dem Kontaktelement 36 hin eine Stufe 39a aufweist. Diese Stufe 39a stützt sich beispielsweise an der Kontaktfläche 47 ab. Beispielsweise handelt es sich bei der Kontaktfläche 47 um einen Kontaktkranz.

Vorteilhaft ist vorgesehen, dass am Innenumfang der Durchtrittsöffnung 60 beispielsweise ein nach innen ragender Kontakt-Kragen 46 , ein federndes Kontaktelement oder jedenfalls eine Kontaktfläche vorgesehen ist. Die Kontaktflächen, beispielsweise der Kragen 46, liegt am Kontaktelement 36, beispielsweise dessen Steckvorsprung, radial außen elektrisch leitend an.

Selbstverständlich sind auch andere Kontaktmöglichkeiten gegeben, d.h. dass beispielsweise anstelle der direkt auf der Vorderseite 41 der Leiterplatte 44 vorgesehenen Kontaktfläche 47, die im Übrigen vorzugsweise ringförmig ist, aber auch nur teilringförmig sein könnte, beispielsweise federnde Kontakte vorgesehen sind, die sich an der Stufe 39a zwischen dem Zwischenabschnitt 39 und dem Vorsprung des Kontaktelements 36 abstützen können.

Bei der in der Zeichnung vorgeschlagenen Kontaktbelegung gemäß ISO 11446 sind die Kontakte beispielsweise wie folgt belegt, wobei in der Zeichnung für die Kontakte 1-13 oder Potenziale bei der Schutzbeschaltung 50 die Bezeichnungen L1-L13 gewählt sind.

| | |
|---|---|
| Kontakt 1: | Blinker links |
| Kontakt 2: | Nebelschlussleuchte |
| Kontakt 3: | Masse für Stromkreis 1-8 |
| Kontakt 4: | Blinker rechts |
| Kontakt 5: | Schlussleuchte, Umrissleuchte, Kennzeichenbeleuchtung, rechts |
| Kontakt 6: | Bremsleuchten |
| Kontakt 7: | Schlussleuchte, Umrissleuchte, Kennzeichenbeleuchtung, links |
| Kontakt 8: | Rückfahrleuchte |
| Kontakt 9: | Stromversorgung (Dauerplus) |
| Kontakt 10: | Ladeleitung Anhänger-Batterie, Stromversorgung, Zündschalter gesteuert |
| Kontakt 11: | Masse für Stromkreis über Kontakt 10 |
| Kontakt 12: | Anhängererkennung |
| Kontakt 13: | Masse für Stromkreis 9 |

Die Kontaktbelegung der 7-poligen Steckdose nach DIN 1724, ISO 1724 und ISO 1185 lautet folgendermaßen, wobei dies sinngemäß ebenfalls bei der in der Zeichnung dargestellten Steckdose möglich wäre, wenn diese entsprechend weniger Kontakte aufweist:

| | |
|---|---|
| Kontakt 1: | Blinker links |
| Kontakt 2: | Nebelschlussleuchte |
| Kontakt 3: | Masse für Stromkreis 1-7 |
| Kontakt 4: | Blinker rechts |
| Kontakt 5: | Schlussleuchte, Umrissleuchte, Kennzeichenbeleuchtung, rechts |
| Kontakt 6: | Bremsleuchten |

| | |
|---|---|
| Kontakt 7: | Schlussleuchte, Umrissleuchte, Kennzeichenbeleuchtung, links |

Die Schutzbeschaltung 50 sieht nun beispielsweise vor, dass zwischen einem oder mehreren der Kontakte 1, 2, 4-10 und 12, nämlich den Signalpotenzialen und Versorgungspotenzialen, einerseits und andererseits den Massekontakten, beispielsweise bei der 13-poligen Belegung den Kontakten 3 und/oder 11 und/oder 13 jeweils ein Spannungsreduktionsschaltung zur Reduktion von Überspannung bzw. elektrostatischer Aufladung vorgesehen ist, z.B. Ein Spannungsreduktionsbauteil 51.

Bei dem Spannungsreduktionsbauteil 51 handelt es sich vorzugsweise um eine Diode, insbesondere eine Schutzdiode. Selbstverständlich wäre eine elektronische Beschaltung mit aktiven elektronischen Elementen, Transistoren, Widerständen oder dergleichen auch denkbar. Ferner ist es möglich, dass eines oder mehrere der Spannungsreduktionsbauteile 51 eine Schmelzsicherung oder eine sonstige, insbesondere elektronische, flinke Sicherung umfassen.

Den Kontakten 1-13, die entsprechenden Potenziale gemäß obiger Auflistung aufweisen, sind jeweils Durchtrittsöffnungen 60 bzw. Steckkontakte 43 an dem Leiterkörper 40 zugeordnet, die in der Zeichnung (Figur 4) mit den Bezeichnungen L1-L13 versehen sind.

Von den elektrischen Kontaktflächen 47 einer oder mehrerer der den Kontakten 1, 2, 4-10 und 12 zugeordneten Steckkontakte 43 führen beispielsweise elektrische Leitungen 55 zu den Spannungsreduktionsbauteilen 51, die ihrerseits wiederum über Leitungen 54 mit einem oder mehreren der Massepotenziale L3, L13, L11 verbunden sind. Zweckmäßigerweise ist vorgesehen, dass die Massepotenziale L3, L13, L11 untereinander elektrisch verbunden sind, beispielsweise anhand von Leitungen 53.

In dem Schaltbild gemäß Figur 6 ist dies im Einzelnen noch einmal dargestellt. Dort wird auch noch eine Ausführungsform angedeutet, bei der das Anschlusskabel 27 nicht fest an der Steckkontakteinrichtung 10 angeordnet ist, sondern über eine Fahrzeug-Kontaktanordnung 29 lösbar mit dieser verbunden ist. An dem Anschlusskabel 27 befinden sich dann beispielsweise Kontakte 65, die in lösbaren Kontakt mit der Fahrzeug-Kontaktanordnung 29 bringbar sind. Beispielsweise handelt es sich bei den Kontakten der Kontaktanordnung 29 und den Kontakten 65 um Steckkontakte (Steckbuchsen und Steckvorsprünge oder dergleichen).

Es ist möglich, unterschiedlich ausgestaltete Spannungsreduktionsbauteilen 51 vorzusehen, so zum Beispiel ein dem Potenzial L2 zugeordnetes Spannungsreduktionsbauteil 51b und ein dem Potenzial L4 zugeordnetes Spannungsreduktionsbauteil 51a

Die Spannungsreduktionsbauteile 51a und 51b bauen eine elektrostatische Spannung US1 bzw. US2 ab, die eventuell, beispielsweise aufgrund einer elektrostatischen Aufladung des Anhängers 90, an den Potenzialen L2 und L4 auftreten können.

Der in Figur 4 dargestellte Leiterkörper 40 hat eine Leiterplatte 144, die eine etwas andere Außenumfangskontur wie die Leiterplatte 44 hat. Die an der Leiterplatte 44 vorgesehenen Verdrehsicherungskonturen 46 am Außenumfang korrespondieren mit entsprechenden Verdrehsicherungskonturen am Außenumfang 25 des Fahrzeugs-Kontaktträgers 24, so dass die beiden Bauteile im aneinander angeordneten Zustand (siehe Figur 2) am Außenumfang konturgleich sind und im Steckdosengehäuse 11 beispielsweise verdrehgesichert aufgenommen sein können.

## Patentansprüche

1. Leiterkörper (40), insbesondere Leiterplatte (44), für eine Steckkontakteinrichtung (10), in Gestalt einer Anhängersteckdose (95) einer Anhängekupplung (70) für ein Kraftfahrzeug (80), oder als Bestandteil der Anhängersteckdose (95), wobei die Steckkontakteinrichtung (10) eine Anhänger-Kontaktanordnung (30) umfasst, die elektrische Anschlusskontakte (33) zur Herstellung einer elektrischen Verbindung mit einem Anhängerstecker (95) eines an die Anhängekupplung (70) ankuppelbaren Anhängers (90) aufweist, die mit einer elektrischen Fahrzeug-Schnittstelle (20) elektrisch verbindbar ist, wobei die Fahrzeug-Schnittstelle (20) zur Verbindung mit einem Bordnetz (82) des Kraftfahrzeugs (80) eine Fahrzeug-Kontaktanordnung (29) und/oder ein Anschlusskabel (27) aufweist, **dadurch gekennzeichnet, dass** der Leiterkörper (40) eine zwischen die Anhänger-Kontaktanordnung (30) und die Fahrzeug-Schnittstelle (20) geschaltete oder zu einer derartigen Schaltung vorgesehene Schutzbeschaltung (50) mit mindestens einem Spannungsreduktionsbauteil (51) zur Reduktion von über die Anhänger-Kontaktanordnung (30) erhaltener elektrostatischer Spannung aufweist, und wobei der Leiterkörper (40), insbesondere die Leiterplatte (44), Steckkontakte (43) zum Einstecken oder Durchstecken von elektrischen Kontaktelementen (23, 36), insbesondere Steckvorsprüngen, der Fahrzeug-Schnittstelle (20) und/oder der Anhänger-Kontaktanordnung (30) aufweist oder als Träger für elektrische Kontaktelemente (23, 36), nämlich Steckvorsprünge oder Steckbuchsen, der Fahrzeug-Schnittstelle (20) und/oder der Anhänger-Kontaktanordnung (30) ausgestaltet ist und mindestens ein elektrisches Kontaktelement (23, 36) trägt.

2. Leiterkörper nach Anspruch 1, **dadurch gekennzeichnet, dass** die Schutzbeschaltung (50) mit mindestens einem Nicht-Massepotenzial (L2, L4), insbesondere einen Signalpotenzial oder einem Versorgungspotenzial, der Anhänger-Kontaktanordnung (30) verbunden ist und über das mindestens eine elektrische Spannungsreduktionsbauteil (51) mit mindestens einem Massepotenzial (L3, L11, L13) der Fahrzeug-Schnittstelle (20) elektrisch verbunden ist, wobei das Massepotenzial (L3, L11, L13) an einer mit dem Bordnetz (82) verbundenen oder verbindbaren elektrischen Leitung oder einem entsprechenden elektrischen Kontakt vorgesehen ist.

3. Leiterkörper nach Anspruch 2, **dadurch gekennzeichnet, dass** die Schutzbeschaltung (50) mit mehreren das Massepotenzial (L2, L11, L13) aufweisenden elektrischen Kontakten oder Leitungen der Fahrzeug-Schnittstelle (20) verbunden ist und/oder dass die Schutzbeschaltung (50) mindestens eine elektrische Verbindung (53) zwischen den mehreren das Massepotenzial (L3, L11, L13) aufweisenden elektrischen Kontakten oder Leitungen der Fahrzeug-Schnittstelle (20) aufweist.

4. Leiterkörper nach einem der vorhergehenden Ansprüche, **dadurch gekennzeichnet, dass** ein erstes Potenzial der Anhänger-Kontaktanordnung (30) über ein erstes Spannungsreduktionsbauteil (51) mit einem ersten Massepotenzial (L3, L11, L13) der Fahrzeug-Schnittstelle (20) und ein zweites Potenzial der Anhänger-Kontaktanordnung (30) über ein zweites Spannungsreduktionsbauteil (51b) mit einem zweiten Massepotenzial (L3, L11, L13) der Fahrzeug-Schnittstelle (20) verbunden sind.

5. Leiterkörper nach einem der vorhergehenden Ansprüche, **dadurch gekennzeichnet, dass** die gesamte Schutzbeschaltung (50) der Steckkontakteinrichtung an dem elektrischen Leiterkörper (40), insbesondere der elektrischen Leiterplatte (44), angeordnet ist.

6. Leiterkörper nach einem der vorhergehenden Ansprüche, **dadurch gekennzeichnet, dass** der Leiterkörper (40), insbesondere die elektrische Leiterplatte (44), Anschlussleitungen und/oder elektrische Kontakte zur Verbindung mit der Fahrzeug-Schnittstelle (20) und/oder mit der Anhänger-Kontaktanordnung (30) aufweist.

7. Leiterkörper nach einem der vorhergehenden Ansprüche, **dadurch gekennzeichnet, dass** er, insbesondere die Leiterplatte (44), sandwichartig zwischen der Fahrzeug-Schnittstelle (20) und der Anhänger-Kontaktanordnung (30) angeordnet ist, wobei die Steckkontakte (43) an Durchtrittsöffnungen (60) des Leiterkörpers (40) bzw. der Leiterplatte (44) vorgesehen sind, die von den elektrischen Kontaktelementen (23, 36) durchsetzt sind, wobei die elektrischen Kontaktelemente (23, 36) von einem Kontaktträger (24, 34) der Fahrzeug-Schnittstelle (20) oder der Anhänger-Kontaktanordnung (30) abstehen und die Durchtrittsöffnungen (60) durchsetzend in elektrischem Kontakt mit jeweils zugeordneten Kontakten der Anhänger-Kontaktanordnung (30) bzw. der Fahrzeug-Schnittstelle (20) sind.

8. Leiterkörper nach einem der vorhergehenden Ansprüche, **dadurch gekennzeichnet, dass** die Anhänger-Kontaktanordnung (30) einen Anhänger-Kontaktträger (34) und die Fahrzeug-Schnittstelle (20) einen Fahrzeug-Kontaktträger (24) aufweisen, die über als Steckkontakte ausgestaltete Kontaktelemente (23, 36) miteinander verbindbar sind, wobei die Kontaktelemente (23, 36) den Leiterkörper (40) oder die Leiterplatte (44) durchsetzend aneinander angesteckt sind und mit den Steckkontakten (43) des Leiterkörpers (40) oder der Leiterplatte (44) in elektrischem Berührkontakt sind.

9. Leiterkörper nach einem der vorhergehenden Ansprüche, **dadurch gekennzeichnet, dass** die Schutzbeschaltung (50) zumindest teilweise an einem Anhänger-Kontaktträger (34) der Anhänger-Kontaktanordnung (30) oder einem die Fahrzeugkontakte oder das Anschlusskabel (27) zur Verbindung mit dem Bordnetz (82) aufweisenden Fahrzeug-Kontaktträger (24) der Fahrzeug-Schnittstelle (20) vorgesehen ist und/oder dass die Schutzbeschaltung (50) einen Bestandteil einer Steuerungseinrichtung und/oder Überwachungseinrichtung (48) zur Ansteuerung und/oder Überwachung mindestens einer elektrischen Anhängerkomponente (94) des an die Steckdose anschließbaren Anhängers (90) bildet.

10. Leiterkörper nach einem der vorhergehenden Ansprüche, **dadurch gekennzeichnet, dass** das Spannungsreduktionsbauteil (51) mindestens eine Diode, insbesondere eine ESD-Diode oder Suppressionsdiode, aufweist.

11. Leiterkörper nach einem der vorhergehenden Ansprüche, **dadurch gekennzeichnet, dass** die Schutzbeschaltung (50), insbesondere die Leiterplatte (44), mit mindestens einer weiteren Komponente, insbesondere einem Kontaktträger (24, 34) oder einem Gehäuse (11) der Steckkontakteinrichtung (10), insbesondere anhand einer Umspritzung mit einem Kunststoffmaterial, integral verbunden ist.

12. Leiterkörper nach einem der vorhergehenden Ansprüche, **dadurch gekennzeichnet, dass** die Schutzbeschaltung (50) in einem Innenraum eines Steckdosengehäuses (11) der Steckkontakteinrichtung (10), insbesondere gegen Spritzwasser geschützt, angeordnet ist und/oder dass sie mindestens einen weiteren Datenkontakt oder Signalkontakt aufweist.

13. Steckkontakteinrichtung, in Gestalt einer Anhängersteckdose für eine Anhängekupplung (70) für ein Kraftfahrzeug (80), mit einer Anhänger-Kontaktanordnung (30), die elektrische Anschlusskontakte (33) zur Herstellung einer elektrischen Verbindung mit einem Anhängerstecker (95) eines an die Anhängekupplung (70) ankuppelbaren Anhängers (90) aufweist, die mit einer elektrischen Fahrzeug-Schnittstelle (20) elektrisch verbunden ist, wobei die Fahrzeug-Schnittstelle (20) zur Verbindung mit einem Bordnetz (82) des Kraftfahrzeugs (80) eine Fahrzeug-Kontaktanordnung (29) und/oder ein Anschlusskabel (27) aufweist, **dadurch gekennzeichnet, dass** sie einen Leiterkörper (40) nach einem der vorhergehenden Ansprüche und eine zwischen die Anhänger-Kontaktanordnung (30) und die Fahrzeug-Schnittstelle (20) geschaltete Schutzbeschaltung (50) mit mindestens einem Spannungsreduktionsbauteil (51) zur Reduktion von über die Anhänger-Kontaktanordnung (30) erhaltener elektrostatischer Spannung (US1, US2) aufweist, wobei die Schutzbeschaltung (50) an dem Leiterkörper (40) angeordnet ist.

14. Steckkontakteinrichtung nach einem der vorhergehenden Ansprüche, **dadurch gekennzeichnet, dass** sie als ein Adapter ausgestaltet ist, der in eine mit dem Bordnetz (82) des Kraftfahrzeugs (80) verbundene Anhänger-Steckdose einsteckbar ist, wobei sie Primär-Kontakte einer ersten Norm zur Herstellung einer elektrischen Verbindung mit korrespondierenden Steckdosenkontakten der Anhängersteckdose (95) und Sekundärkontakte der ersten Norm oder einer zweiten Norm für den Anhängerstecker (95) des Anhängers (90) aufweist.

## Claims

1. Conductive body (40), in particular printed circuit board (44), for a plug contact unit (10) in the form of a trailer socket (95) of a trailer coupling (70) for a motor vehicle (80), or as part of the trailer socket (95), wherein the plug contact unit (10) includes a trailer contact arrangement (30) which has electrical connection contacts (33) to make an electrical connection with a trailer plug (95) of a trailer (90) which may be attached to the trailer coupling (70), which may be connected electrically to an electrical vehicle interface (20), wherein the vehicle interface (20) has a vehicle contact arrangement (29) and/or a connection cable (27) for connection to a vehicle electrical system (82) of the motor vehicle (80), **characterised in that** the conductive body (40) has a protective circuit (50) connected between the trailer contact arrangement (30) and the vehicle interface (20) or provided as such a circuit, with at least one voltage reduction component (51) for the reduction of electrostatic voltage received via the trailer contact arrangement (30), and wherein the conductive body (40), in particular the printed circuit board (44), has plug contacts (43) for plugging into or through electrical contact elements (23, 36), in particular plug-in projections, of the vehicle interface (20) and/or the trailer contact arrangement (30), or is designed as carrier for electrical contact elements (23, 36), namely plug-in projections or plug sockets, of the vehicle interface (20) and/or the trailer contact arrangement (30), and carries at least one electrical contact element (23, 36).

2. Conductive body according to claim 1, **characterised in that** the protective circuit (50) is connected to at least one non-ground potential (L2, L4), in particular a signal potential or a supply potential, of the trailer contact arrangement (30), and is connected electrically via the voltage reduction component or components (51) to at least one ground potential (L3, L11, L13) of the vehicle interface (20), wherein the ground potential (L3, L11, L13) is provided at an electrical line or a suitable electrical contact which is or may be connected to the vehicle electrical system (82).

3. Conductive body according to claim 2, **characterised in that** the protective circuit (50) is connected to several electrical contacts or lines of the vehicle interface (20) having the ground potential (L3, L11, L13) and/or that the protective circuit (50) has at least one electrical connection (53) between the several electrical contacts or lines of the vehicle interface (20) having the ground potential (L3, L11, L13).

4. Conductive body according to any of the preceding claims, **characterised in that** a first potential of the trailer contact arrangement (30) is connected via a first voltage reduction component (51) to a first ground potential (L3, L11, L13) of the vehicle interface (20), and a second potential of the trailer contact arrangement (30) is connected via a second voltage reduction component (51b) to a second ground potential (L3, L11, L13) of the vehicle interface (20).

5. Conductive body according to any of the preceding claims, **characterised in that** the whole protective circuit (50) of the plug contact unit (10), is mounted on the electrical conductive body (40), in particular the electrical printed circuit board (44).

6. Conductive body according to any of the preceding claims, **characterised in that** the conductive body (40), in particular the electrical printed circuit board (44), has connection lines and/or electrical contacts for connection with the vehicle interface (20) and/or with the trailer contact arrangement (30).

7. Conductive body according to any of the preceding claims, **characterised in that** it, in particular the printed circuit board (44), is mounted sandwich-like between the vehicle interface (20) and the trailer contact arrangement (30), wherein the plug contacts (43) are provided at through holes (60) of the conductive body (40) or printed circuit board (44) through which the electrical contact elements (23, 36) pass, wherein the electrical contact elements (23, 36) protrude from a contact carrier (24, 34) of the vehicle interface (20) or the trailer contact arrangement (30) and, passing through the through holes (60), are in electrical contact with respectively assigned contacts of the trailer contact arrangement (30) or the vehicle interface (20).

8. Conductive body according to any of the preceding claims, **characterised in that** the trailer contact arrangement (30) has a trailer contact carrier (34) and the vehicle interface (20) has a vehicle contact carrier (24), which may be connected to one another via contact elements (23, 36) in the form of plug contacts, wherein the contact elements (23, 36), passing through the conductive body (40) or the printed circuit board (44), are attached to one another and make electrical physical contact with the plug contacts (43) of the conductive body (40) or the printed circuit board (44).

9. Conductive body according to any of the preceding claims, **characterised in that** the protective circuit (50) is provided at least partly on a trailer contact carrier (34) of the trailer contact arrangement (30) or a vehicle contact carrier (24) of the vehicle interface (20) having the vehicle contacts or the connection cable (27) for connection to the vehicle electrical system (82), and/or that the protective circuit (50) forms part of a control unit and/or monitoring device (48) for the control and/or monitoring of at least one electrical trailer component (94) of the trailer (90) which may be connected to the socket.

10. Conductive body according to any of the preceding claims, **characterised in that** the voltage reduction component (51) has at least one diode, in particular an ESD diode or suppression diode.

11. Conductive body according to any of the preceding claims, **characterised in that** the protective circuit (50), in particular the printed circuit board (44), is integrally connected to at least one other component, in particular a contact carrier (24, 34) or a casing (11) of the plug contact unit (10), in particular with the aid of an extrusion coating of a plastic material.

12. Conductive body according to any of the preceding claims, **characterised in that** the protective circuit (50) is mounted in an interior of a socket casing (11) of the plug contact unit (10), in particular protected against water splashes, and/or that it has at least one further data contact or signal contact.

13. Plug contact unit in the form of a trailer socket for of a trailer coupling (70) for a motor vehicle (80), with a trailer contact arrangement (30) which has electrical connection contacts (33) to make an electrical connection with a trailer plug (95) of a trailer (90) which may be attached to the trailer coupling (70), which is connected electrically to an electrical vehicle interface (20), wherein the vehicle interface (20) has a vehicle contact arrangement (29) and/or a connection cable (27) for connection to a vehicle electrical system (82) of the motor vehicle (80), **characterised in that** it has a conductive body (40) according to any of the preceding claims and a protective circuit (50) connected between the trailer contact arrangement (30) and the vehicle interface (20) with at least one voltage reduction component (51) for the reduction of electrostatic voltage (US1, US2) received via the trailer contact arrangement (30), wherein the protective circuit (50) is mounted on the conductive body (40).

14. Plug contact unit according to any of the preceding claims, **characterised in that** it is in the form of an adapter which may be inserted into a trailer socket connected to the vehicle electrical system (82) of the motor vehicle (80), wherein it has primary contacts of a first standard to make an electrical contact with corresponding socket contacts of the trailer socket (95) and secondary contacts of the first standard or a second standard for the trailer plug (95) of the trailer (90).

## Revendications

1. Corps conducteur (40), en particulier carte de circuits imprimés (44), pour un dispositif de contact à fiches (10), sous la forme d'une prise de courant de remorque (95) d'un attelage de remorque (70) pour un véhicule à moteur (80), ou en tant qu'élément constitutif de la prise de courant de remorque (95), dans lequel le dispositif de contact à fiches (10) comprend un ensemble de contact de remorque (30), qui présente des contacts de raccordement électriques (33) pour établir une liaison électrique avec une fiche de remorque (95) d'une remorque (90) pouvant être attelée à l'attelage de remorque (70), qui peut être relié de manière électrique à une interface de véhicule (20) électrique, dans lequel l'interface de véhicule (20) présente pour la liaison à un réseau de bord (82) du véhicule à moteur (80) un ensemble de contact de véhicule (29) et/ou un câble de raccordement (27), **caractérisé en ce que** le corps conducteur (40) présente un circuit de protection (50) branché entre l'ensemble de contact de remorque (30) et l'interface de véhicule (20) ou prévu pour un branchement de ce type, avec au moins un composant de réduction de tension (51) pour réduire une tension électrostatique reçue par l'intermédiaire de l'ensemble de contact de remorque (30), et dans lequel le corps conducteur (40), en particulier la carte de circuits imprimés (44), présente des contacts à fiches (43) pour emboîter ou traverser des éléments de contact (23, 36) électriques, en particulier des parties faisant saillie d'enfichage, de l'interface de véhicule (20) et/ou de l'ensemble de contact de remorque (30) ou est configuré en tant que support pour des éléments de contact (23, 36) électriques, à savoir des parties faisant saillie d'enfichage ou des douilles d'enfichage, de l'interface de véhicule (20) et/ou de l'ensemble de contact de remorque (30) et supporte au moins un élément de contact (23, 36) électrique.

2. Corps conducteur selon la revendication 1, **caractérisé en ce que** le circuit de protection (50) est relié à au moins un potentiel de non-masse (L2, L4), en particulier un potentiel de signal ou un potentiel d'alimentation, de l'ensemble de contact de remorque (30) et est relié de manière électrique à au moins un potentiel de masse (L3, L11, L13) de l'interface de véhicule (20) par l'intermédiaire de l'au moins un composant de réduction de tension (51) électrique, dans lequel le potentiel de masse (L3, L11, L13) est prévu sur un câble électrique relié ou pouvant être relié au réseau de bord (82) ou un contact électrique correspondant.

3. Corps conducteur selon la revendication 2, **caractérisé en ce que** le circuit de protection (50) est relié à plusieurs contacts ou câbles électriques, présentant le potentiel de masse (L2, L11, L13), de l'interface de véhicule (20), et/ou que le circuit de protection (50) présente au moins une liaison électrique (53) entre les plusieurs contacts ou câbles électriques, présentant le potentiel de masse (L3, L11, L13), de l'interface de véhicule (20).

4. Corps conducteur selon l'une quelconque des revendications précédentes, **caractérisé en ce qu'**un premier potentiel de l'ensemble de contact de remorque (30) est relié à un premier potentiel de masse (L3, L11, L13) de l'interface de véhicule (20) par l'intermédiaire d'un premier composant de réduction de tension (51) et un deuxième potentiel de l'ensemble de contact de remorque (30) est relié à un deuxième potentiel de masse (L3, L11, L13) de l'interface de véhicule (20) par l'intermédiaire d'un deuxième composant de réduction de tension (51b).

5. Corps conducteur selon l'une quelconque des revendications précédentes, **caractérisé en ce que** la totalité du circuit de protection (50) du dispositif de contact à fiches est disposée sur le corps conducteur (40) électrique, en particulier sur la carte de circuits imprimés (44) électrique.

6. Corps conducteur selon l'une quelconque des revendications précédentes, **caractérisé en ce que** le corps conducteur (40), en particulier la carte de circuits imprimés (44) électrique, présente des câbles de raccordement et/ou des contacts électriques destinés à être reliés à l'interface de véhicule (20) et/ou à l'ensemble de contact de remorque (30).

7. Corps conducteur selon l'une quelconque des revendications précédentes, **caractérisé en ce qu'**il, en particulier la carte de circuits imprimés (44), est disposé à la manière d'un sandwich entre l'interface de véhicule (20) et l'ensemble de contact de remorque (30), dans lequel les contacts à fiches (43) sont prévus sur des ouvertures de passage (60) du corps conducteur (40) ou de la carte de circuits imprimés (44), qui sont traversés par les éléments de contact (23, 36) électriques, dans lequel les éléments de contact (23, 36) électriques dépassent d'un support de contact (24, 34) de l'interface de véhicule (20) ou de l'ensemble de contact de remorque (30) et les ouvertures de passage (60) sont en traversant en contact électrique avec des contacts respectivement associés de l'ensemble de contact de remorque (30) ou de l'interface de véhicule (20).

8. Corps conducteur selon l'une quelconque des revendications précédentes, **caractérisé en ce que** l'ensemble de contact de remorque (30) présente un support de contact de remorque (34) et l'interface de véhicule (20) présente un support de contact de véhicule (24), qui peuvent être reliés l'un à l'autre par l'intermédiaire d'éléments de contact (23, 36) configurés en tant que contacts à fiches, dans lequel les éléments de contact (23, 36) sont installés par enfichage les uns sur les autres tout en traversant le corps conducteur (40) ou la carte de circuits imprimés (44) et sont en contact physique électrique avec les contacts à fiches (43) du corps conducteur (40) ou de la carte de circuits imprimés (44).

9. Corps conducteur selon l'une quelconque des revendications précédentes, **caractérisé en ce que** le circuit de protection (50) est prévu au moins en partie sur un support de contact de remorque (34) de l'ensemble de contact de remorque (30) ou un support de contact de véhicule (24), présentant les contacts de véhicules ou le câble de raccordement (27) destinés à être reliés au réseau de bord (82), de l'interface de véhicule (20), et/ou que le circuit de protection (50) forme un élément constitutif d'un dispositif de commande et/ou dispositif de surveillance (48) pour piloter et/ou surveiller au moins une composante de remorque électrique (94) de la remorque (90) pouvant être raccordée à la prise de courant.

10. Corps conducteur selon l'une quelconque des revendications précédentes, **caractérisé en ce que** le composant de réduction de tension (51) présente au moins une diode, en particulier une diode ESD ou une diode de suppression.

11. Corps conducteur selon l'une quelconque des revendications précédentes, **caractérisé en ce que** le circuit de protection (50), en particulier la carte de circuits imprimés (44), est relié intégralement à au moins une autre composante, en particulier à un support de contact (24, 34) ou un boîtier (11) du dispositif de contact à fiches (10), en particulier à l'aide d'un enrobage avec un matériau en matière plastique.

12. Corps conducteur selon l'une quelconque des revendications précédentes, **caractérisé en ce que** le circuit de protection (50) est disposé, en particulier en étant protégé contre des éclaboussures d'eau, dans un espace intérieur d'un boîtier de prise de courant (11) du dispositif de contact à fiches (10), et/ou qu'il présente au moins un autre contact de données ou contact de signalisation.

13. Dispositif de contact à fiches sous la forme d'une prise de courant de remorque pour un attelage de remorque (70) pour un véhicule à moteur (80), avec un ensemble de contact de remorque (30), qui présente des contacts de raccordement électriques (33) pour établir une liaison électrique avec une fiche de remorque (95) d'une remorque (90) pouvant être attelée à l'attelage de remorque (70), qui est relié de manière électrique à une interface de véhicule (20) électrique, dans lequel l'interface de véhicule (20) présente, pour la liaison à un réseau de bord (82) du véhicule à moteur (80), un ensemble de contact de véhicule (29) et/ou un câble de raccordement (27), **caractérisé en ce qu'**il présente un corps conducteur (40) selon l'une quelconque des revendications précédentes et un circuit de protection (50) branché entre l'ensemble de contact de remorque (30) et l'interface de véhicule (20), avec au moins un composant de réduction de tension (51) pour réduire une tension (US1, US2) électrostatique reçue par l'intermédiaire de l'ensemble de contact de remorque (30), dans lequel le circuit de protection (50) est disposé sur le corps conducteur (40).

14. Dispositif de contact à fiches selon l'une quelconque des revendications précédentes, **caractérisé en ce qu'**il est configuré en tant qu'un adaptateur, qui peut être emboîté dans une prise de courant de remorque reliée au réseau de bord (82) du véhicule à moteur (80), dans lequel il présente des contacts primaires d'une première norme pour établir une liaison électrique avec des contacts de prise de courant correspondants de la prise de courant de remorque (95) et des contacts secondaires de la première norme ou d'une deuxième norme pour la fiche de remorque (95) de la remorque (90).
